# EUROPÄISCHE PATENTSCHRIFT

(11) **EP 0 000 881 B1**
(45) Veröffentlichungstag und Bekanntmachung des Hinweises auf die Patenterteilung: **20.08.1980**
(21) Anmeldenummer: 78100572.3
(22) Anmeldetag: 02.08.1978
(51) Int. Cl.: B65B 27/12, B65B 13/20, B30B 9/30

(54) **Verfahren und Vorrichtung zum Pressen und Verpacken von Fadenkabeln**
Method and apparatus for compressing and packaging yarn cables
Procédé et appareil pour comprimer et emballer des câbles de filature

(30) Priorität: 12.08.1977 DE 2736316
(43) Veröffentlichungstag der Anmeldung: 07.03.1979
(73) Patentinhaber: HOECHST AKTIENGESELLSCHAFT, 65926 Frankfurt am Main (DE)
(72) Erfinder: Rewitzer, Siegfried, D-8421 Ihrlerstein (DE)

## Beschreibung

Die Erfindung betrifft ein Verfahren zum Verpacken von Fadenkabeln sowie eine für dieses Verfahren geeignete Preßvorrichtung.

Als Ausgangsmaterial für die Herstellung von Stapelfasergarnen aus synthetischen Fasern dienen in immer größerem Umfang Fadenkabel, die erst beim Garnproduzenten mit Hilfe von Zerschneide- und/oder Zerreißvorrichtungen in Stapelfasern umgewandelt werden. Als Verpackungsmaterial derartiger Fadenkabel haben sich insbesondere formstabile Kartons bewährt, in denen jeweils ein Fadenkabel mit Hilfe geeigneter Vorrichtungen in zickzackförmigen Bahnen eingelegt wird. Voraussetzung für die spätere, reibungslose Weiterverarbeitung der Fadenkabel ist die sehr gleichmäßige Ablage, bei der z.B. jedes Umknicken von Zickzacklagen vermieden werden muß.

Wesentlicher Nachtiel der Verpackung in Kartons ist das geringe Füllgewicht bzw. Raumgewicht. Für den Versand einer bestimmten Gewichtsmenge eines Fadenkabels wird daher ein sehr großer Transportraumbedarf und eine erhebliche Anzahl von Verpackungseinheiten benötigt. Darüber hinaus ist es jedoch auch für den Weiterverarbeiter von Interesse, möglichst lange Fadenkabel in einer Verpackungseinheit zu erhalten, um den Personalaufwand bei den Neuansätzen von Kabeln möglichst gering zu halten.

Eine Erhöhung des Füllgewichtes und damit verbunden eine Einsparung von Verpackungsmaterial sowie eine größere Kabelbandlänge ist beispielsweise gemäß dem Verfahren der DE-PS 12 39 656 möglich durch ein Verpressen jeder eingebrachten Doppellage des Fadenkabels. Durch diese Maßnahme und gegebenenfalls durch ein zusätzliches Verpressen der gesamten Ware sind beispielsweise bei Polyacrylnitril-Fadenkabeln Raumgewichte von ca. 200 bis maximal 300 kg/m³ erziebar. Diese Werte müssen jedoch als noch nicht ausreichend bezeichnet werden.

Die zu verpackenden Fadenkabel bestehen im allgemeinen aus stark gekräuselten Einzelfilamenten. Bei einem Zusammenpressen der in Zickzackform abgelegten Kabel wirkt die starke Bauschelastizität der Preßkraft entgegen. Der Innendruck des Kabelmaterials auf die Karionwände nimmt mit steigendem Preßdruck stark zu. Eine Steigerung des Preßdruckes ist bei der an sich bewährten Kartonverpackung nicht beliebig möglich, da
1. die Bauschelastizität des Kabelmaterials sprunghaft zu einer Volumenvergrößerung bei Druckentlastung führt, so daß die Kartons nicht mehr vor dem Herausquellen der Ware verschlossen werden können, und
2. der Innendruck des verpackten Materials so groß wird, daß die Formstabilität der Kartons nicht mehr ausreicht, um diesen Druck aufzufangen. Die Formstabilität der Kartons könnte natürlich durch zusätzliche Versteifungen, wie z.B. Anlegen von Stahlbandagen oder Verwendung von Spanndrähten verbessert werden, wobei jedoch die Kanten der Kartons besondere Schutzvorrichtungen gegenüber dem Einschneiden dieser Armierungen aufweisen müßten. Derartige Versteifungen von Kartons haben keinen Eingang in die Technik gefunden, da sie die an sich schon sehr teuere Kartonverpackung noch erheblich verteuern würden.

Zur Erhöhung des Raumgewichtes von verpackten, abgelegten Fadenkabeln sind bisher 2 Wege beschritten worden, die jedoch mit einer Reihe von Nachteilen verbunden sind.

So wurde beispielsweise versucht, die Sprungelastizität der zu verpackenden Ware durch eine Dampfbehandlung herabzusetzen.

Eine Dämpfung eines abgelegten, ggf. vorgepreßten Materials ist jedoch sehr aufwendig und außerdem mit der Gefahr der Erzeugung von Inhomogenitäten in dem Fadenmaterial verbunden. Derartige Dämpfungen können nur in großen Autoklaven durchgeführt werden, wobei zweckmäßigerweise nach einem Evakuieren eine mehrstufige Dampfbehandlung durchgeführt werden muß, um ein Durchdringen des Dampfes bis zum Kern der abgelegten Waren sicherzustellen. Selbst bei Einhaltung dieser Vorsichtsmaßnahmen ist es jedoch praktisch nicht möglich, eine gleichartige Dampfbehandlung der Außenzonen und Innenlagen zu erzielen. Es ist bekannt, daß derartige unterschiedliche Dampfbehandlungen beispielsweise zu Anfärbeunterschieden des Materials führen.

Eine andere Möglichkeit zur Erhöhung des Raumgewichts wird in der GB-PS 1 310 029 beschrieben. Hier wird das zu verpackende Fadenkabel in einen Sack aus luftdurchlässigem Material abgelegt, mit einem Deckel aus dem gleichen Material möglichst weitgehend luftdicht verschlossen und anschließend die so verpackte Ware evakuiert. Durch den äußeren Luftdruck kann die vorher nicht zusammengepreßte Ware auf ca. 35% ihres ursprünglichen Volumens zusammengepreßt werden. Als Nachteile dieses Verfahrens müssen angeführt werden, daß der Preßdruck nicht in gewünschter Weise erhöht werden kann, so daß wiederum keine ausreichenden Raumgewichte des so verpackten Materials erzielt werden. Darüber hinaus besteht die Gefahr, daß sich die zunächst locker eingelegten Kabelschleifen bei der Volumenreduzierung ineinander verhaken, da bei diesem Verfahren die Pressung des Materials von allen Seiten erfolgt. Ein Verhaken oder Ineinanderrutschen der abgelegten Kabelschleifen führt jedoch zwangsläufig zu Schwierigkeiten bei der Weiterverarbeitung derartiger Fadenkabel.

Eine sehr aufwendige Verpackungsart wird auch in dem DE-GM 7 635 849 beschrieben. Bei dieser Verpackung kann zwar auf eine Bänderung verzichtet werden, stattdessen sind jedoch Klebeverbindungen zwischen den einzelnen Lagen dieser Verpackung auszuführen, die in jedem Fall personalaufwendig und zeitraubend sein müssen. Das erzielbare Raumgewicht muß außerdem als nicht ausreichend angesehen werden.

Aufgabe der vorliegenden Erfindung ist die Schaffung eines Verfahrens und geeigneter Vorrichtungen zum möglichst automatisierbaren Pressen und Verpacken von Fadenkabeln zu Ballen mit hoher Raumdichte unter Verwendung einfachster, in der Textilindustrie üblicher Verpackungsmaterialien. Unter hoher Raumdichte sind z.B. Verpackungen von Fadenkabeln aus gekräuselten Polyacrylnitrilfäden mit Raumgewichten von ca. 500 kg/m³ oder mehr zu verstehen. Als einfachste und preisgünstigste Lösung der Verpackung von Ballen ist die Verwendung von Plastikfolien, Bändchenfolien oder ggf. auch Jutegeweben und eine Armierung mit Stahlbändern oder Drähten wünschenswert.

Derartige Ballenverpackungen und die zur Herstellung dieser Ballen geeigneten Pressen sind für Stapelfasern seit langer Zeit bekannt. Es ist jedoch nicht möglich, diese Ballenpressen zur Verpackung von Fadenkabeln zu verwenden, da beispielsweise gepreßte Fadenkabel bei dem üblichen seitlichen Öffnen der Pressen nicht eine ausreichende Stabilität aufweisen. Im Gegensatz zu der weitgehend vollständigen Wirrlage bei der Verpressung von Stapelfasern werden ja Fadenkabel in Schleifen oder Zickzackform so abgelegt, daß die Fadenkabel seitlich möglichst wenig aneinanderhaften.

Die gestellte Aufgabe konnte durch ein neuartiges Verfahren zum Verpacken von Fadenkabeln in Ballen durch mehrstufiges Verpressen gelöst werden, das dadurch charakterisiert ist, daß ein in gleichförmigen Lagen in einem kastenförmigen offenen Sack aus flexiblem Verpackungsmaterial abgelegtes und vorgepreßtes Fadenkabel in einer neuartigen Kastenpresse zu einem Ballen von hohem Raumgewicht verpreßt wird. Dabei ist zunächst der offene flexible Verpackungssack überlappend mit Verpackungsmaterial an seiner Oberseite abzudecken, das Kabelmaterial wird dann durch Absenken des gesamten Preßstempels zusammengepreßt, anschließend wird der Preßdruck an den Randzonen der oberen Deckfläche des Preßballens durch Anheben des Außenstempels wieder aufgehoben, die überstehenden Verpackungsmittelränder zur Mitte des Pressenraumes umgebogen und in dieser Stellung wenigstens solange gehalten, bis durch ein Absenken des Außenstempels der Preßdruck in den Randzonen dem der Kernzone wieder angeglichen ist. Gegebenenfalls kann der gesamte Preßstempel dann noch weiterausgefahren werden. Der Ballen wird anschließend in üblicher Weise mit Hilfe von Bändern, Drähten oder ähnlichem armiert.

Das in gleichförmigen z.B. zickzackförmigen Lagen in einem kastenförmigen, offenen Sack aus flexiblem Verpackungsmaterial abgelegte und vorgepreßte Fadenkabel kann z.B. mit Hilfe bekannter Ablegevorrichtungen gemäß DE-PS 12 39 656 in der Weise erfolgen, daß zunächst der kastenförmige, flexible Verpackungssack in einen Stützbehälter, der vorzugsweise weder Boden noch Deckel aufweist, eingelegt wird und das Fadenkabel in diesen Kastensack dann abgelegt und vorgepreßt wird. Anschließend wird das so abgelegte und vorgepreßte Material gemeinsam mit Sack und Stützbehälter zur Kastenpresse transportiert und der Stützbehälter, der zweckmäßigerweise die gleichen Querschnittsabmessungen wie der benutzte Verpackungssack aufweisen sollte, wird dann, erst vor dem Einführen des im Kastensack abgelegten Fadenkabels in die Kastenpresse entfernt.

Es ist auch möglich, das Fadenkabel zunächst ohne Verwendung eines Kastensackes in einen geeigneten Stützbehälter abzulegen und vorzupressen und dann dieses Material mit dem Stützbehälter bis in die Kastenpresse zu transportieren und anschließend das abgelegte und vorgepreßte Kabelmaterial in den Preßkasten zu drücken. In diesem Fall muß der Preßkasten einen entsprechend geformten Kastensack enthalten.

Die Durchführung dieser Verfahren ist nur möglich bei Verwendung einer erfindungsgemäßen Kastenpresse, bei der der Preßstempel in einen Kemstempel und einen ihn umgebenden' Außenstempel unterteilt ist und die Stellung dieser beiden Stempel zueinander bzw. der ihrer Preßflächen während des Preßvorganges variiert werden kann.

Vorzugsweise weist diese Kastenpresse in den Seitenwänden des Preßkastens mehrere stab- oder flächenförmige Niederhalter in Höhe der oberen Deckfläche des gepreßten Ballens auf. Diese Niederhalter sind in den Seitenwänden des Preßkastens eingelassen und können in den Preßraum des Außenstempels eingeschwenkt oder eingeschoben werden. Um eine Berührung der Niederhalter mit dem Außenstempel zu vermeiden, weist der Außenstempel entsprechende Schlitze oder Ausnehmungen auf. Weitere bevorzugte Ausführungsformen der erfindungsgemäßen Kastenpresse werden weiter unten im Zusammenhang mit der Beschreibung der einzelnen Figuren geschildert.

Die Figuren 1 bis 1 d geben in schematischer Form den Ablauf der einzelnen Preßvorgänge in der Kastenpresse wieder.

Figuren 2 und 2 a zeigen eine erfindungsgemäße Ausführungsform einer Kastenpresse, bei der die Stellung des Kernstempels gegenüber dem Außenstempel durch einen Druckzylinder variiert werden kann.

Figur 3 zeigt eine andere Ausführungsform des geteilten Preßstempels, bei dem die Stellung des Außenstempels über Hebel und Steuerzylinder verändert werden kann.

Das Verfahren und die wesentlichen Aufgaben der Vorrichtung gemäß der Erfindung sollen anhand der Figuren 1 bis 1 d näher erläutert werden. In Figur 1 ist der flexible Kastensack (1), in dem das in Zickzackform abgelegte und vorgepreßte Fadenkabel (2), enthalten ist, das als Deckel (3) dienende Verpackungsmaterial und der Preßkasten der Kastenpresse, bestehend aus Seitenwänden (9) und der Bodenplatte (20) schematisch wiedergegeben.

In Figur 1 a wurde durch Absenken des gesamten Preßstempels, d.h. des Kernstempels (4) und des Außenstempels (5) das Kabelmaterial (2) stark zusammengepreßt. Die Preßfläche (6) des Kemstempels (4) und die Preßfläche (7) des Außenstempels (5) liegen dabei in einer Ebene. Die Seitenwände (9) der Kastenpresse sorgen dafür, daß bei diesem Preßvorgang der Querschnitt des abgelegten Kabelmaterials gegenüber dem Zustand gemäß Figur 1 unverändert bleibt. Bei diesem Preßvorgang wird das Verpackungsmaterial des Kastensackes (1) unter Faltenbildung zusammengeschoben. In jedem Fall bildet sich jedoch eine Auswölbung des Verpackungsmaterials des Kastensackes (1) und des Deckels (3) aus, die in Form eines Kragens (8) den äußeren Preßstempel umgeben. Die Ausbildung dieses Kragens (8) aus Verpackungsmaterial ist zwangsläufig und kann beispielsweise auch bei Feinabstimmung der Abmessungen des Preßstempels zu denen der Seitenwände (9) nicht behoben werden. Bei zu enger Passung von Preßstempel und Preßkasten kommt es vielmehr zu Betriebsstörungen durch Verkantungen des Stempels und/oder Verklemmungen von Verpackungsmaterial.

Auch durch mehrfaches Anheben und Wiederabsenken des Preßstempels kann diese Kragenbildung nicht beseitigt werden, da, aufgrund des hohen Innendruckes des Kabelmaterials (2) bei jedem Anheben des Preßstempels (4,5) die Bauschelastizität des Materials dafür sorgt, daß der Kragen (8) bei angehobenen Preßstempeln (4,5) nicht umgebogen und in dieser Stellung fixiert werden kann.

Der Kragen aus Verpackungsmaterial macht praktisch eine Armierung des gepreßten Ballens, z.B. durch Stahlbänder unmöglich, da die üblicherweise in derartigen Pressen vorgesehenen Nuten (18) zur Einführung des Armierungsmaterials durch den Kragen (8), der meist aus mehreren Lagen Verpackungsmaterial besteht, verschlossen sind. Ein Durchstoßen oder Aufschneiden des Kragens wäre nur möglich, wenn alle Seiten (9) des Preßkastens entfernt würden. Eine solche Entfernung der Seitenwände würde jedoch zu einer Auswölbung des verpackten Materials und zumindest zu einem Verlegen der abgelegten Kabelschlaufen führen, so daß ein einwandfreies Weiterverarbeiten dieses Materials nicht mehr gewährleistet wäre. Darüber hinaus besteht jedoch die Gefahr, daß der noch nicht armierte Kastensack (1) dem Innendruck nicht widerstehen könnte und zu einem Aufreißen der Seitenflächen und einem Herausbrechen der einzelnen Kabelschlaufen führen würde. In jedem Fall wäre jedoch ein solches Durchstoßen oder Zerschneiden des Kragens sehr arbeitsaufwendig, mit einer Gefährdung des Bedienungspersonals und einer möglicherweise weitgehenden Zerstörung des Verpackungsmaterials verbunden.

Erfindungsgemäß wird der ausgebildete Kragen dadurch beseitigt, daß, wie in Figur 1 b dargestellt, der Preßvorgang nun teilweise aufgehoben wird durch ein Hochfahren des Außenstempels (5), während der Kernstempel (4) in seiner pressenden Position stehen bleibt. Durch diese Aufteilung des Preßstempels in einen Kernstempel (4) und einen Außenstempel (5) ist es möglich, das gepreßte Material (2) an einem Herausquellen zu hindern, während die Randzonen der oberen Seite des Ballens und damit der Kragen für Manipulationen zugänglich werden. Es ist bei dieser Stellung der Preßstempel gemäß Figur 1 b möglich, den Kragen (8) aus Verpackungsmaterial auf allen Seiten durch mechanische oder pneumatische Hilfsmittel in Richtung zur Ballenmitte umzulegen. In einer bevorzugten Ausführungsform sind in den Seitenwänden (9) der Kastenpresse stabförmige Niederhalter (10) eingelassen, die in den Pressenraum eingeschwenkt oder eingeschoben werden können, wie das in Figur 1 b schematisch wiedergegeben wurde. Es ist zweckmäßig, in jeder Seitenwand der Kastenpresse mehrere solcher Stäbe einzulassen, die dann beispielsweise über eine gemeinsame Welle (11) miteinander verbunden sind und die eine Betätigung dieser stabförmigen Niederhalter (10) von außen, z.B. über einen Stellmotor oder einen pneumatischen Antrieb gestatten.

Durch die Bewegung der Niederhalter (10) in Richtung Pressenmitte wird der hochstehende Kragen (8) aus Verpackungsmaterial umgebogen und in seiner umgebogenen Stellung gehalten.

Es ist auch möglich, statt mechanisch wirkender Niederhalter an entsprechende Stellen Luftdüsen anzubringen. Das Umlegen des hochstehenden Kragens (8) und sein Halten in dieser Stellung wird in diesem Falle z.B. durch Preßluftströme bewirkt.

Weist der Außenstempel (5) geeignete Aussparungen oder Schlitze (33) auf, so kann jetzt der Außenstempel (5) wie in Figur 1 c dargestellt, wieder abgesenkt werden, so daß die Preßflächen (6) und (7) wieder eine Ebene bilden. Die Niederhalter (10) können dann durch die Schlitze (33) wieder in die Seitenwände (9) der Kastenpresse zurückgeführt werden, ggf. ist auch dann noch ein Nachpressen in gewissem Umfang möglich, wobei jedoch darauf zu achten ist, daß sich nicht erneut ein Kragen aus Verpackungsmaterial bildet. Der zusammengepreßte Ballen gemäß Figur 1 c weist jetzt keinen hochstehenden Kragen aus Verpackungsmaterial mehr auf und ist so einer Armierung durch Stahlbänder, Spanndrähte oder ähnlichem ohne weiteres zugänglich. Die Bänderung kann auch mit Hilfe bekannter Bänderungsautomaten durchgeführt werden. Es ist möglich, die Bänderung bei geeigneter Ausführung der Führungsnuten in den Seitenwänden, der Grundplatte und den Preßstempeln in Längsrichtung zu den Seitenwänden (9) der Preßkammer auszuführen, ohne daß der Preßdruck reduziert, bzw. eine der Seitenwände (9) der Presse geöffnet werden muß. Bei dieser Verfahrensweise ist gewährleistet, daß ein Verlegen und Verhaken der abgelegten Kabelschlaufen vermieden wird, da eine seitliche Auswölbung der Ballen durch die aufgebrachte Armierung in ausreichender Weise verhindert werden kann.

Figur 1 d gibt den fertig gepreßten und armierten Ballen wieder.

Das oben beschriebene Verfahren schildert die einzelnen Verfahrensstufen, die mit der erfindungsgemäßen Kabelpresse ausgeführt werden können. Zu ergänzen bleibt noch, daß die Ablage und Vorpressung der Fadenkabel z.B. gemäß DE-PS 12 39 656 in der Weise erfolgen kann, daß ein kastenförmiger Verpackungssack in einen Stützbehälter, der die gleiche Querschnittsform und -größe wie der Kastensack und wie der Preßkasten der benutzten Presse aufweist, eingelegt wird. Der Kastensack in dem Stützbehälter wird dann mit Hilfe der Vorrichtung gemäß DE-OS 12 39 656 mit Fadenkabel gefüllt. Durch den Einsatz eines Stützbehälters werden Verformungen des flexiblen Kastensackes während des Ablegens und Vorpressens vermieden. Der Stützbehälter dient gleichzeitig als Schutz gegen mechanische Beschädigungen bei dem Transport des abgelegten und vorgepreßten Materials von der Einlegevorrichtung zur Kastenpresse. Der Stützbehälter weist vorzugsweise nur 4 glatte Seitenflächen auf, d.h. er besitzt keinen Boden und keinen Deckel. Gegebenenfalls sind an den Äußenwänden dieses Stützkastens Ösen, Haken oder dergleichen angebracht, die das Hantieren mit diesem Kasten vereinfachen können, ggf. weist er auch an seinem oberen Rand noch Klemmvorrichtungen zum Festhalten des oberen Randes des eingelegten flexiblen Kastensackes (1) auf. Falls eine Beschädigung des Bodens des eingelegten Kastensackes bei dem Transport des abgelegten und vorgepreßten Kabelmaterials zur Kastenpresse nicht ausgeschlossen werden kann, ist der Einsatz einer nur eingelegten, leicht zu entfernenden Bodenplatte zu empfehlen. Bei den üblichen Kabelablegern sind trotz der Vorpressung die auftretenden Drücke auf die Seitenwände so gering, daß der Stützbehälter vor oder in der Kastenpresse ohne Schwierigkeiten abgezogen werden kann. Das benutzte Verpackungsmaterial sollte so ausgewählt werden, daß ein seitliches Verschieben des Fadenkabels bzw. ein Ausbeulen der Seitenflächen des Kastensackes unter diesen Bedingungen vermieden wird. Als flexibles Verpackungsmaterial bei diesem Verfahren eignen sich z.B. glatte Folien, z.B. aus Polyäthylen, aber auch gewebte und ggf. mit Kunststoffen oder Kunstharzen kaschierte Gewebe aus Fäden, Fasern und insbesondere Bändchenfolien. Besonders bewährt hat sich der Einsatz sogenannter Bändchenfolien oder Flachgarngewebe, die zusätzlich noch mit einer glatten Folie kaschiert sein können. Geeignet wäre aber beispielsweise auch ein Verpackungsmaterial aus Jutegewebe oder aus einem anderen Material mit Stapelfasercharakter, Die Kastenform der eingesetzten Säcke wird beispielsweise durch Zusammennähen oder Zusammenschweißen geeigneter Folienbahnen erzielt.

Es ist nicht zwingend notwendig, daß das zu verpackende Fadenkabel bereits im Kabelableger in einen entsprechend geformten Kastensack abgelegt wird. Bei einer Variante des erfindungsgemäßen Verfahrens kann diese Ablage auch direkt in den oben beschriebenen Stützbehälter erfolgen, der dann jedoch zweckmäßigerweise eine leicht entfernbare Bodenplatte aufweisen soll. Das abgelegte und vorgepreßte Fadenmaterial wird gemeinsam mit dem Stützbehälter zur Kastenpresse transportiert, wobei dann der Preßkasten der Kastenpresse einen entsprechend geformten Kastensack enthalten muß. Es ist möglich, z.B. mit Hilfe des Preßstempels, das abgelegte und vdrgepreßte Fadenmaterial nach Entfernung der Bodenplatte aus dem Stützbehälter in den Kastensack herüber zu drücken. Hierbei ist jedoch genauestens darauf zu achten, daß es bei diesem Herüberdrücken nicht zu Verlegungen der abgelegten Kabelschlaufen oder des Kastensackes kommt. Auch bei dieser Verfahrensvariante ist darauf zu achten, daß Querschnittsform und -größe von Stützbehälter, Kastensack und Preßkasten einander entsprechen sollten, um jede seitliche Bewegung des Kabelmaterials bei dem Preßvorgang nach Möglichkeit zu vermeiden.

Die Kabelstärke der abgelegten Fadenkabel wird durch das erfindungsgemäße Verfahren und die dazu benötigte Vorrichtung nicht eingeschränkt. Es ist beispielsweise möglich, Kabelstärken von 500 000 oder auch mehr als 1 000 000 dtex Gesamttiter ohne Schwierigkeiten abzulegen, zu pressen und zu verpacken. Die Stärke der Fadenkabel wird im allgemeinen durch die Leistungsfähigkeit der Maschinen bei der Weiterverarbeitung zu Stapelfasergarnen begrenzt.

Eine mögliche Ausführungsform der erfindungsgemäßen Kastenpresse ist in den Figuren 2 und 2 a wiedergegeben. Nach dieser Ausführung ist der Hauptdruckkolben (12) übereine Montageplatte (13) und Stützen (14) mit dem Außenstempel (5) festverbunden. An der Montageplatte (13) ist weiterhin ein kleiner Druckzylinder (15) befestigt, der mit dem Kernstempel (4) verbunden ist. Der kleine Druckzylinder (15) weist Anschlüsse für eine hydraulische Betätigund (nicht gezeigt) auf. In der Figur 2 ist der Druckkolben (16) des Druckzylinders (15) in seine eine Endstellung eingefahren, die Preßkraft des Hauptdruckkolbens (12) wirkt in diesem Fall über die Montageplatte (13) mechanisch auf den Kolben (16) des Druckzylinders (15) ein. In dieser Stellung bilden die Preßfläche (6) des Kernstempels (4) und die Preßfläche (7) des Außenstempels (5) eine Ebene. Wird dagegen Hydraulikflüssigkeit in den Druckzylinder (15) eingepreßt, so bewegt sich der Druckkolben (16) des kleinen Druckzylinders (15) nach unten und damit auch der mit ihm verbundene Kernstempel (4). Wird gleichzeitig mit dem Ausfahren des Druckkolbens (16) der Hauptdruckkolben (12) mit gleicher Geschwindigkeit zurückgefahren, dann führt der Kernstempel (4) keine Bewegung aus, während der Außenstempel (5) der aufwärts gerichteten Bewegung des Hauptdruckkolbens (12) folgt. In der Seitenansicht der Figur 2 a ist diese Stellung von Kernstempel und Außenstempel zeichnerisch wiedergegeben. In dieser Stellung ist es möglich, die stabförmigen Niederhalter (10) um ihre gemeinsame Welle (11) in den Pressenraum zu schwenken. Diese Niederhalter (10) befanden sich während des ersten Preßvorgangs in Aussparungen (17) der Seitenwände (9) bzw. Seitenwandtüren (22) der Kastenpresse. Durch das Einschwenken der hebelförmigen Niederhalter (10) kann der Kragen aus Verpackungsmaterial, der sich beim Pressen bildet, umgelegt werden. Falls das zur Verpackung eingesetzte Folienmaterial eine geringe oder langsame Erholung nach einer Biegebeanspruchung zeigt, ist es möglich, die Niederhalter (10) wieder in die Aussparungen (17) zu schwenken, bevor durch Anheben des Druckkolbens (16) und Absenken des Hauptpreßkolbens (12) der Außenstempel (5) wieder seine in Figur 2 gezeigte Position erreicht hat. Falls ein Umknicken des Kragens aus Packmaterial in Richtung zur Ballenmitte nicht sichergestellt ist, muß der Außenstempel (5) geeignete Aussparungen (33) aufweisen, die es gestatten, daß die Niederhalter (10) in ihrer in Figur 2a gezeigten ausgeschwenkten Position belassen werden können, auch wenn der Außenstempel (5) wieder auf die gemeinsame Preßposition abgesenkt wird. Diese Aussparungen (33) in dem Außenstempel (5) müssen derart sein, daß sie ein Zurückschwenken der Niederhalter (10) auch bei abgesenktem Außenstempel (5) zulassen.

Nach dem Absenken des Außenstempels (5), d.h. nachdem die Preßflächen (6 + 7) wieder in einer Ebene liegen, kann die Bänderung des Ballens ohne Behinderung durch einen Kragen aus Packmaterial vorgenommen werden. In der Figur 2 weist der Kernstempel (4) drei Nuten (18) und der Außenstempel (5) zwei gleichartige Nuten auf, die eine automatische Bänderung des gepreßten Ballens gestatten. Entsprechende Aussparungen (18) sind auch in der Bodenplatte (20) der Presse enthalten. Eine bogenförmige Führung (19) in einer Aussparung (21) einer Seitenwandtür (22) und entsprechende durchgehende Schlitze (23) in der gegenüberliegenden Seitenwand (9) gestatten eine Bänderung ohne Öffnung einer Seitenwand oder Tür und ohne Nachlassen des Preßdruckes. In der Figur 2 a weist der Außenstempel (5) wiederum zwei Nuten (18) für die Bänderung auf, während der wesentlich schmalere Kernstempel nur eine Bänderungsnut (18) enthält.

In den Figuren 2 und 2 a wurde eine mögliche Ausführungsform der Niederhalter (10) gezeigt, die in diesem Fall an einer Welle (11) befestigt sind und mit dieser Welle gemeinsam in den Pressenraum eingeschwenkt werden können. Andere Ausführungsformen wären z.B. eine waagerechte Anordnung in einer entsprechenden Aussparung der Seitenwand (9) bzw. der Pressentür (22) und ein Ausfahren in den Pressenraum bei angehobenem Außenstempel (5) durch mechanische oder hydraulisch wirkende Antriebsvorrichtungen. Eine derartige waagerechte Anordnung hätte den Vorteil, daß solche Neiderhalter (10) nur kleinere Aussparungen (33) im Außenstempel (5) erfordern würden. Bei entsprechender Ausgestaltung des Kopfendes des Niederhalters z.B. in Kugelform, wäre eine Beschädigung des Verpackungsmaterials bei dem Ausfahren der Niederhalter und dem dadurch bewirkten Umlegen des Verpackungsmittelkragens mit Sicherheit auszuschließen.

In Figur 3 wird eine andere Ausführungsform des geteilten Preßstempels wiedergegeben. Hier ist der Hauptpreßkolben (12) über einen hohlen Verbindungskörper (24) direkt mit dem Kernstempel (4) verbunden. Bei dieser Ausführungsform kann die Stellung des Außenstempels (5) im Verhältnis zur Stellung des Kernstempels (4) durch ein Hebelsystem (27-30) vorgegeben werden. Die Stellung des Hebelsystems wird bestimmt durch die Stellung der Kolbenstange (26) des hydraulischen Antriebs (25). Zum besseren Verständnis der Wirkungsweise dieses Hebelsystems ist auf der linken Seite der Figur 3 der äußere Preßstempel in seiner unteren Endstellung gezeichnet worden, d.h. hier liegen die Preßfläche (6) des Kernstempels (4) und die Preßfläche (7) des Außenstempels (5) in einer Ebene. Auf der rechten Seite der Figur wurde der Außenstempel (5) in angehobener Position gezeichnet, das zugehörige Hebelsystem trägt die Bezeichnungen (27'-30'). Aus einem Vergleich dieser beiden zeichnerisch wiedergegebenen Stellungen des Außenstempels und des dazugehörigen Hebelsystems ist ersichtlich,.daß nur die Zapfen (31 bzw. 31') und (32 bzw. 32') feste Drehpunkte des Hebelsystems darstellen. Diese Zapfen sind mit dem Verbindungskörper (24) festverbunden. Bei dem eigentlichen Preßvorgang erfolgt die Übertragung der Preßkräfte von dem Hauptpreßkolben (12) über den Verbindungskörper (24), den damit festverbundenen Zapfen (32) sowie den Dreieckskörper (29) und die Lasche (30) direkt ohne Zwischenschaltung eines Hydraulikgliedes auf den Außenstempel (5). Die Kraft an der Kolbenstange (26) muß nur ausreichend sein, um eine Lageveränderung des Dreieckskörpers (29) und der Lasche (30) zu verhindern.

## Patentansprüche

1. Kastenpresse zum Pressen von abgelegten Fadenkabeln in Ballenform und Verpacken dieser Ballen mit flächenförmigem, flexiblem Verpackungsmaterial und Armierungsbändern, dadurch gekennzeichnet, daß der Preßstempel in einen Kernstempel (4) und einen ihn umgebenden Außenstempel (5) unterteilt ist und die Stellung dieser beiden Stempel zueinander während des Preßvorganges variiert werden kann.

2. Kastenpresse nach Anspruch 1, dadurch gekennzeichnet, daß in den Seitenwänden (9) und/oder Seitentüren (22) des Preßkastens in Höhe der Oberfläche- des gepreßten Ballens stab- und/oder flächenförmige Niederhalter (10) eingelassen sind, die in den Preßraum des Außenstempels einwirken können und daß der Außenstempel entsprechende Aussparungen aufweist, die ein Berühren der Niederhalter durch den Außenstempel (5) auch im abgesenkten Zustand verhindern.

3. Kastenpresse nach Anspruch 1, dadurch gekennzeichnet, daß stab- und/oder flächenförmige Niederhalter (10) in Ausparungen des Außenstempels (5) eingelassen sind, die bei hochgefahrenem Außenstempel (5) in den Pressenraum einwirken können.

4. Kastenpresse nach Anspruch 1, dadurch gekennzeichnet, daß als Niederhalter (10) Preßluftdüsen wirken, die vorzugsweise in den Seitenwänden (9) und/oder Seitentüren (22) des Preßkastens angebracht sind.

5. Kastenpresse nach den Ansprüchen 1 bis 4, dadurch gekennzeichnet, daß der Kernstempel (4) mit dem Hauptdruckkolben (12) der Presse direkt, während der Außenstempel (5) mit dem Kernstempel (4) über bewegliche Hebel (27-30) verbunden ist und die Stellung des Außenstempels (5) zu der des Kernstempels (4) durch Steuerzylinder (25), die die Stellung der Hebel (27-30) verändern können, variiert werden kann.

6. Kastenpresse nach den Ansprüchen 1 bis 4, dadurch gekennzeichnet, daß der Außenstempel (5) direkt und der Innenstempel (4) über einen kleinen Druckzylinder (15) mit dem Hauptdruckkolben (12) verbunden ist und die Preßfläche (6) des Kernstempels ohne zusätzlichen Druck im kleinen Druckzylinder (15) etwa die gleiche Stellung wie die Preßfläche (7) des Außenstempels aufweist, während bei zusätzlichem Druck im kleinen Druckzylinder (15) die Preßfläche (6) des Kernstempels aus der Preßflächenebene (7) des Außenstempels hervorragt.

7. Verfahren zum Verpacken von Fadenkabeln in Ballen von hohem Raumgewicht durch mehrstufiges Verpressen, dadurch gekennzeichnet, daß ein in zickzackförmigen Lagen in einen kastenförmigen, offenen Sack (1) aus flächenförmigem, flexiblem Verpackungsmaterial abgelegtes und vorgepreßtes Fadenkabel zunächst an seiner Oberseite überlappend mit flexiblem Verpackungsmaterial (3) bedeckt und in eine Kastenpresse nach Anspruch 1 durch Absenken des gesamten Preßstempels (4,5) zusammengepreßt wird, der Preßdruck an den Randzonen der oberen Deckfläche durch Anheben des Außenstempels (5) wieder aufgehoben wird, die überstehenden Verpackungsmaterialränder (8) zur Mitte des Pressenraumes umgebogen und in dieser .Stellung gehalten werden, zumindest bis durch Absenken des Außenstempels (5) der Preßdruck in den Randzonen dem der Kernzone wieder angeglichen ist und anschließend das so gepreßte und umhüllte Material in üblicher Weise mit Hilfe von Bändern oder dergleichen armiert wird.

8. Verfahren nach Anspruch 7, dadurch gekennzeichnet, daß das Umbiegen und Festhalten der überstehenden Ränder (8) des Verpackungsmaterials vor der Endpressung durch mehrere stab- und/oder flächenförmige Niederhalter (10) bewirkt wird, die in den Preßraum des Außenstempels (5) einwirken können.

9. Verfahren nach Anspruch 7, dadurch gekennzeichnet, daß das Umbiegen und Festhalten der überstehenden Ränder (8) des Verpackungsmaterials vor der Endpressung durch Einblasen von Luft gegen die überstehenden Ränder bewirkt wird.

10. Verfahren nach Ansprüchen 7 bis 9, dadurch gekennzeichnet, daß das Fadenkabel mit Hilfe bekannter Ablegevorrichtungen in einen kastenförmigen offenen Sack aus flexiblem Verpackungsmaterial, der sich in einem Stützbehälter befindet, abgelegt und vorgepreßt wird und dieses Kabelmaterial im Verpackungssack gemeinsam mit dem Stützbehälter bis zur Kastenpresse transportiert und der Stützbehälter erst vor Beginn des Preßvorganges in der Kastenpresse entfernt wird.

11. Verfahren nach den Ansprüchen 7 bis 9, dadurch gekennzeichnet, daß das Fadenkabel mit Hilfe bekannter Ablegevorrichtungen in einen Stützbehälter abgelegt und vorgepreßt wird, der Stützbehälter mit dem Kabelmaterial anschließend zur Kastenpresse transportiert und dort das abgelegte und vorgepreßte Kabelmaterial aus dem Stützbehälter in den mit einem kastenförmigen Verpackungssack ausgelegten Preßkasten gedrückt wird und der Stützkasten vor dem eigentlichen Preßvorgang entfernt werden kann.

## Revendications

1. Presse avec caisse pour le pressage de câbles de fils en balles et l'empaquetage de ces balles avec une matière d'emballage planiforme flexible et des bandes de renforcement, presse caractérisée en ce que la plaque de pression de la presse est divisée en une plaque centrale (4) et une plaque extérieure (5) entourant celle-ci et en ce que la portion de ces deux plaques l'une par rapport à l'autre peut être variée pendant le processus de pressage.

2. Presse avec caisse selon la revendication 1, caractérisée en ce que des serre-flans (10) plats et/ou en forme de barres sont disposés, à la hauteur de la surface de la balle préalablement pressée, dans les parois latérales (9) et/ou les portes latérales (22) de la caisse serre-flans qui peuvent opérer dans l'espace de pression de la plaque extérieur, et la plaque de pression extérieure présente des évidements correspondants permettant d'éviter le contact des serre-flans avec la plaque extérieure (5) même lorsque celle-ci est abaissée.

3. Presse avec caisse selon la revendication 1, caractérisée en ce que des serre-flans (10) plats et/ou en forme de barres sont disposés dans des évidements de la plaque extérieure (5), serre-flans qui peuvent opérer dans l'espace de pression de la presse lorsque la plaque extérieure (5) est relevée.

4. Presse avec caisse selon la revendication 1, caractérisée en ce qu'en guise de serre-flans (10) agissent des tuyères à air comprimé, qui sont aménagées de préférence dans les parois latérales (9) et/ou les portes latérales (22) de la caisse de pressage.

5. Presse avec caisse selon l'une quelconque des revendications 1 à 4, caractérisée en ce que la plaque de pression centrale (4) est reliée directement au piston principal (12) de la presse alors que la plaque de pression extérieure (5) est reliée à la plaque centrale (4) par l'intermédiaire de leviers mobiles (27-30), et la position de la plaque extérieure (5) par rapport à celle de la plaque centrale (4) peut être variée à l'aide de cylindres de commande (25), qui peuvent modifier la position des leviers (27-30).

6. Presse avec caisse selon l'une quelconque des revendications 1 à 4, caractérisée en ce que la plaque de pression extérieure (5) est reliée directement et la plaque de pression centrale (4) par l'intermédiaire d'un petit cylindre de pression (15) au piston principal (12) et, sans pression supplémentaire dans le petit cylindre (15), .la surface de pression (6) de la plaque centrale a à peu près la même position que la surface de pression (7) de la plaque extérieure, tandis qu'avec une pression supplémentaire dans le petit cylindre (15), la surface de pression (6) de la plaque centrale dépasse le plan de la surface de pression (7) de la plaque extérieure.

7. Procédé pour l'emballage de câbles de fils en balles ayant un poids par unité de volume élevé, par pressage en plusieurs stades, procédé caractérisé en ce qu'un câble disposé en couches en zigzag dans un sac (1) ouvert en forme de caisse constitué d'une matière d'emballage planiforme flexible, câble qui a été pressé préalablement, est d'abord recouvert sur sa face supérieure d'une matière d'emballage flexible (3) avec dépassement et est comprimé dans une presse selon la revendication 1 par abaissement de la plaque de pression toute entière (4,5), ensuite la pression dans les zones extérieures de la surface de recouvrement supérieure est relâchée par relèvement de la plaque extérieure (5), les bords (8) de la matière d'emballage qui dépassent vers le haut sont repliés vers le milieu de l'espace de pression et sont maintenus dans cette position au moins jusqu'à ce que, par abaissement de la plaque extérieure (5), la pression dans les zones extérieures soit égale à celle de la zone centrale, et finalement la marchandise ainsi pressée et enveloppée est armée de la manière habituelle avec des bandes ou similaires.

8. Procédé selon la revendication 7, caractérisé en ce que le repliement et le maintien des bords (8) de la matière d'emballage avant la pression terminale sont réalisés par plusieurs serre-flans (10) plats et/ou en forme de barres, qui peuvent opérer dans l'espace de pression de la plaque extérieure (5).

9. Procédé selon la revendication 7, caractérisé en ce que le repliement et le maintien des bords (8) de la matière d'emballage qui dépassent vers le haut, avant la pression finale, s'effectuent par insufflation d'air contre les bords qui dépassent.

10. Procédé selon l'une quelconque des revendications 7 à 9, caractérisé en ce que le câble est disposé à l'aide d'appareils de distribution connus dans un sac ouvert en forme de caisse constitué d'une matière d'emballage flexible, sac qui se trouve dans un casier de support, et y est préalablement pressé, puis ce câble, avec le sac d'emballage et le casier, est amené à la presse à caisse, et le casier n'est retiré que juste avant le commencement du processus de pressage dans la presse.

11. Procédé selon l'une quelconque des revendications 7 à 9, caractérisé en ce que le câble est disposé à l'aide d'appareils ad hoc connus dans un casier de support et est pressé préalablement, puis le casier avec le câble est amené à la presse à caisse et là le câble, ainsi disposé et pressé préalablement est expulsé du casier pour être introduit dans la caisse de pressage garnie d'un sac d'emballage en forme de caisse et le casier peut être retiré avant le processus de pressage proprement dit.

## Claims

1. A baling press for compressing filament tows into a bale and encasing the bale in a flexible sheet packaging material secured with reinforcing strips, characterized in that the press ram in composed of a core ram (4) and an outer ram (5) surrounding it, whereas the position of these two rams to each other can be varied during the compression operation.

2. A baling press according to claim 1, characterized in that rod-shaped or flat fingers (10) are inserted in the side walls (9) and/or side doors (22) of the press chamber at the level of the upper surface of the compressed bale, which fingers can be pushed or swung into the compression zone of the outer ram and the outer ram is provided with openings preventing contact of fingers (10) and the outer ram (5) even at lowered position of the latter one.

3. A baling press according to claim 1, characterized in that the rod-shaped or flat fingers (10) are inserted in recesses of the outer ram (5), which fingers can be pushed or swung into the compression zone at lifted position of the outer ram (5).

4. A baling press according to claim 1, characterized in that jets for compressed air preferably being inserted in the side walls (9) and/or side doors (22) of the press chamber acting as fingers (10).

5. A baling press according to claims 1 to 4, characterized in that the core ram (4) is directly connected to the main press piston (12), while the outer ram (5) is connected to the core ram (4) via a lever system (27 to 30); and the position of the outer ram (5) can be modified with respect to that of the core ram (4) by means of a hydraulic drive (25) which can change the position of the lever system (27 to 30).

6. A baling press according to claims 1 to 4, characterized in that the outer ram (5) is directly connected to the main press piston (12), while the core ram (4) is connected to it via a small pressure cylinder (15), and the compression surface (6) of the core ram has about the same position as the compression surface (7) of the outer ram without additional pressure in the small pressure cylinder (15), while; at additional pressure in the small pressure cylinder (15), the compression surface (6) of the core ram projects from the plane of the compression surface (7) of the outer ram.

7. A process for making a compressed bale of a filament tow by multiple-step compression, characterized in that a filament tow is deposited and precompressed in zigzag layers in a square, open bag (1) of flat, flexible packaging material and the upper surface of the bag is lap-covered by a sheet (3) of flat, flexible packaging material and then is compressed in a baling press as claimed in claim 1 by lowering the entire press rim (4, 5), subsequently releasing the pressure of the run zones of the covered top area of the bale by lifting the outer ram (5) bending the projecting collar (8) of the packaging material towards the center of the press chamber and maintaining it in this position at least until the pressure in the rim zones is equalized to that of the core zone by lowering the outer ram (5) again, and subsequently reinforcing in known manner the material so compressed and packaged by means of strips or the like.

8. A process according to claim 7, characterized in that the bending and maintaining in position of the projecting collar (8) of the packaging material is carried out by several rod-shaped and/or flat fingers (10) which can be pushed or swung into the compression zone of the outer ram (5).

9. A process according to claim 7, characterized in that the bending and maintaining in position of the projecting collar (8) of the packaging material before the final compression is caused by an air blast.

10. A process according to claims 7 to 9, characterized in that the filament tow is deposited and precompressed by means of known deposition devices in a square, open bag of flexible packaging material placed in a receptacle and is then forwarded in the bag and receptacle to a baling press, where the receptacle is removed just before the start of the compression operations in the baling press.

11. A process according to claims 7 to 9, characterized in that the filament tow is deposited and precompressed by means of known deposition devices in a receptacle and the receptacle containing the tow material is then forwarded to the baling press, where the deposited and precompressed tow material is pressed from the receptacle into the press chamber containing a square packaging bag, the receptacle being removed before the compression operation.
